# FASCICULE DE BREVET EUROPEEN

(11) **EP 3 868 267 B1**
(45) Date de publication et mention de la délivrance du brevet: **30.11.2022**
(21) Numéro de dépôt: 21156074.3
(22) Date de dépôt: 09.02.2021
(51) Int. Cl.: A47K 13/28

(54) **RÉHAUSSEUR DE WC ET PROCÉDÉ DE MISE EN PLACE**
WC-SITZERHÖHER UND ENTSPRECHENDES MONTAGEVERFAHREN
RAISED TOILET SEAT AND FITTING METHOD

(30) Priorité: 24.02.2020 FR 2001804
(43) Date de publication de la demande: 25.08.2021
(73) Titulaire: Herdegen, 77500 Chelles (FR)
(72) Inventeur: APARICIO, Enrique, 94170 Le Perreux-sur-Marne (FR); HERDEGEN, Vincent, 93460 Gournay-sur-Marne (FR)
(74) Mandataire: Ipsilon

(56) Documents cités:
- JP-U- H0 247 996
- KR-A- 20040 010 901
- KR-A- 20120 081 854
- US-A- 6 018 825

## Description

L'invention concerne un rehausseur de WC et son procédé de mise en place.

Un rehausseur de WC est en général composé de deux coques en matière plastique, injectées et assemblées, ou d'une pièce en matière plastique obtenue par rotomoulage.

Le document KR 2012 0081854 décrit un réhausseur pour WC comportant une partie avant et deux ailes dont les extrémités sont séparées par un espace libre, les ailes portant à leur extrémité libre, l'une une gouttière munie de crans, l'autre une ouverture pour recevoir la gouttière, et des arêtes pour retenir les crans.

Pour la fixation du rehausseur sur la cuvette de WC il est connu d'utiliser des vis qui viennent appuyer de l'extérieur sur la cuvette. Ces vis, en général au nombre de trois sont placées sur l'avant et les côtés de la cuvette. Selon un autre mode de réalisation, le rehausseur est équipé de pattes de fixation, par exemple au nombre de quatre, qui sont amovibles, et comportent chacune une languette guidée manuellement pour sa mise en place.

Tous ces exemples de réalisation comportent des pièces accessoires qui doivent être manipulées pour la mise en place du rehausseur et son enlèvement en vue de son nettoyage. De plus, la forme du rehausseur ne correspond pas exactement, en général, à la forme de la cuvette, ce qui renforce le rôle des pièces accessoires, augmente le coût du rehausseur, et rend plus complexe sa mise en place, ce qui accroît les risques d'erreur et d'accident.

L'un des buts de l'invention est de proposer un rehausseur ne présentant pas les inconvénients précités et assurant une mise en place rapide et aisée, et une stabilité certaine sur la cuvette.

Un autre but de l'invention est de proposer un rehausseur présentant une simplification des pièces constitutives et une réduction de leur nombre.

Un autre but de l'invention est de proposer un rehausseur facile à enlever et à nettoyer, réduisant ainsi les risques bactériologiques.

L'invention a pour objet un rehausseur de WC comportant une partie avant et deux ailes dont les extrémités sont, avant mise en place du rehausseur, séparées par un espace libre, les ailes portant à leur extrémité libre l'une, une gouttière munie de crans, l'autre, une ouverture pour recevoir la gouttière, et des arêtes pour retenir les crans, caractérisé en ce que la gouttière comporte un fond plat et des parois latérales parallèles entre elles et portant sur leur face extérieure et au voisinage de leur bord libre, les crans, et en ce que la gouttière comporte, articulée sur le bord libre du fond plat, une plaquette apte à être logée entre les parois latérales pour les bloquer en position parallèle l'une à l'autre.

Selon un mode de réalisation, le rehausseur comporte une lèvre antérieure et deux lèvres latérales, d'appui latéral respectif sur la partie antérieure et les côtés de la cuvette de WC.

Selon un mode de réalisation, les crans présentent une face avant oblique pour faciliter le franchissement des arêtes, et une face arrière sensiblement perpendiculaire à la paroi latérale respective pour assurer leur maintien par les arêtes.

L'invention a aussi pour objet un procédé de mise en place du rehausseur précité, caractérisé par les étapes de :
- basculer la plaquette vers l'extérieur de la gouttière ;
- insérer la gouttière portée par l'une des ailes de rehausseur dans l'ouverture portée par l'autre aile du rehausseur, jusqu'à une marque apparente ;
- basculer la plaquette vers l'intérieur de la gouttière pour assurer le blocage en position relative des parois latérales de la gouttière ;
- placer le rehausseur sur la cuvette de WC avec la lèvre antérieure en appui sur la partie latérale antérieure de la cuvette ;
- rapprocher par pression manuelle les ailes du rehausseur en faisant progresser la gouttière dans l'ouverture et les crans devant les arêtes jusqu'à ce que les lèvres latérales soient en appui sur les côtés de la cuvette.

L'invention a encore pour objet un procédé d'enlèvement du rehausseur précité, caractérisé par les étapes de :
- enlever le rehausseur de la cuvette par traction verticale ;
- retourner le rehausseur ;
- basculer la plaquette vers l'extérieur de la gouttière ;
- saisir les parois latérales de la gouttière entre les deux ailes du rehausseur et les rapprocher l'une de l'autre pour faire échapper les crans des arêtes ;
- laisser l'élasticité du rehausseur assurer l'écartement des extrémités des ailes.

L'invention est décrite avec référence aux dessins annexés dans lesquels :
[Fig. 1] représente une vue en perspective d'un exemple de réalisation d'un rehausseur selon l'invention avant sa mise en place ;
[Fig. 2] représente une vue de dessus d'un exemple de réalisation d'un rehausseur, selon l'invention avant sa mise en place ;
[Fig. 3] représente une vue de dessous du rehausseur de la Fig. 2 ;
[Fig. 4] représente une vue partielle en perspective de dessous de la gouttière d'accrochage du rehausseur avant sa mise en place ;
[Fig. 5] représente une vue partielle en perspective de dessous de la gouttière d'accrochage après l'insertion initiale de la gouttière ;
[Fig. 6] représente une vue partielle en perspective de dessous de la gouttière d'accrochage du rehausseur après blocage en position relative des parois latérales de la gouttière par la plaquette.

L'invention concerne un rehausseur 1 en matière plastique moulée, destiné à être posé et fixé sur une cuvette de WC, de forme générale ovale, et présentant avant mise en place, un espace libre à sa partie arrière. Le rehausseur 1 présente une partie avant 2, et entre cette partie avant 2 et l'espace libre arrière, deux ailes 3, 4, symétriques l'une de l'autre, en forme d'arc.

La première 3 de ces ailes porte à son extrémité libre une gouttière 5 constituée d'un fond supérieur 6 plat et de deux parois latérales 7, 8.

Le fond plat 6 de la gouttière 5 porte, sur sa face supérieure une marque apparente 28.

Les parois latérales 7, 8 sont parallèles entre elles et sensiblement perpendiculaires au fond plat 6. Les parois latérales 7, 8 et le fond plat 6 ont sensiblement la même largeur, de sorte que la gouttière 5 a une section droite sensiblement carrée. Chacune des parois latérales 7, 8, porte au voisinage de son bord libre, et sur sa face extérieure, une série de crans 9, 10, régulièrement espacés. Les parois latérales 7, 8 et le fond plat 6 présentent une certaine élasticité et les bords libres des parois latérales 7, 8 peuvent être rapprochés par pression manuelle.

Sur le bord libre situé à l'extrémité du fond plat 6, est articulée une plaquette 11 de forme sensiblement carrée, apte à être logée entre les parois latérales 7, 8 pour les bloquer en position parallèle l'une à l'autre, en interdisant leur rapprochement de façon à empêcher l'ouverture accidentelle du rehausseur et assurer sa position. Avantageusement, les parois latérales 7, 8 portent chacune sur leur face intérieure, une butée 29 d'appui pour la plaquette 11. Dans cette position, en appui sur les butées 29, la plaquette 11 joue le rôle de verrou. La plaquette 11 peut aussi être basculée vers l'extérieur de la gouttière 5 et laisser les parois latérales 7, 8, libres d'être rapprochées manuellement.

La deuxième 4 des ailes du rehausseur se termine par une ouverture 12 de forme sensiblement carrée, apte à recevoir la gouttière 5. Derrière cette ouverture 12, l'aile 4 présente, de chaque côté, deux arêtes latérales 13, 14 ; 15, 16, espacées du même pas que les crans 9, 10 de la gouttière 5, et dans sa partie centrale des nervures 17, 18 d'appui pour le fond plat 6. L'ouverture 12 comporte une traverse 19 de guidage pour le bord libre des parois latérales 7, 8 de la gouttière 5.

Le rehausseur 1 comporte, pour assurer son maintien stable sur la cuvette de WC, des lèvres d'appui sur la surface latérale extérieure de la cuvette de WC : une lèvre antérieure 20 pour l'appui latéral sur la partie antérieure de la cuvette, et deux lèvres latérales 21, 22 d'appui latéral sur les côtés de la cuvette.

Le rehausseur 1 est une structure creuse qui comporte des cloisons d'appui sur la cuvette de WC, disposées symétriquement sous les deux ailes 3, 4 du rehausseur, vers l'avant 23 et sous la partie la plus large vers l'arrière 24, 25.

Le rehausseur 1 est moulé d'une seule pièce.

La mise en place du rehausseur 1 sur une cuvette de WC se déroule de manière simple.

Tout d'abord, la plaquette 11 est basculée à l'extérieur de la gouttière 5, et la gouttière 5 est insérée dans l'ouverture 10 jusqu'à la marque apparente 28. La plaquette 20 est alors basculée vers l'intérieur de la gouttière 5 pour assurer le blocage en position relative des parois latérales 7, 8 de la gouttière 5. Le rehausseur 1 est posé sur la cuvette, avec sa lèvre antérieure 20 en appui sur la partie latérale antérieure de la cuvette. Les ailes 3, 4, qui sont écartées l'une de l'autre au niveau de l'espace libre arrière du rehausseur débordent latéralement de la cuvette.

Les ailes 3, 4 sont alors rapprochées par pression manuelle. La pression latérale appliquée sur les ailes 3, 4 fait progresser la gouttière 5 dans l'ouverture 12 jusqu'à ce que les lèvres latérales 21, 22 viennent en appui latéral sur les côtés de la cuvette. Au cours de cette progression, les crans 9, 10 portés par les parois latérales 7, 8 de la gouttière 5 franchissent les arêtes 13, 14, 15, 16 en rapprochant les parois latérales 7, 8 à chaque franchissement d'arête. Pour faciliter ce franchissement, les crans 9, 10 présentent une face avant 26 oblique, et pour assurer leur maintien après franchissement, ils présentent une face arrière 27, sensiblement perpendiculaire à la paroi 7, 8 respective. Au cours de cette progression, l'ensemble de la structure du rehausseur se déforme élastiquement. Au terme de la progression, le rehausseur est en position stable sur la cuvette, maintenu par les lèvres antérieure 20 et latérales 21, 22 en appui sur les côtés de la cuvette.

L'enlèvement du rehausseur de la cuvette est assuré par traction verticale. Après retournement du rehausseur, la plaquette 11 est basculée manuellement hors de la gouttière 5, puis les deux parois latérales 7, 8 sont saisies manuellement près de leur bord libre et rapprochées l'une de l'autre pour faire échapper les crans 9, 10 des arêtes 13, 14, 15, 16. L'élasticité du rehausseur assure l'écartement des extrémités des ailes 3, 4 et la mise en place d'un espace libre à la partie arrière du rehausseur.

L'assemblage du rehausseur par simple encliquetage des crans 9, 10 sur les arêtes 13, 14, 15, 16 assure l'adaptation du rehausseur aux dimensions de la cuvette. L'élasticité de la structure du rehausseur assure d'une part son adaptation à la cuvette, et d'autre part sa facilité d'enlèvement, notamment en vue de son nettoyage.

## Revendications

1. Rehausseur de WC comportant une partie avant (2) et deux ailes (3, 4) dont les extrémités sont, avant mise en place du rehausseur, séparées par un espace libre, les ailes (3, 4) portant à leur extrémité libre l'une (3) une gouttière (5) munie de crans (9, 10), l'autre (4) une ouverture (12) pour recevoir la gouttière, et des arêtes (13, 14, 15, 16) pour retenir les crans (9, 10), **caractérisé en ce que** la gouttière (5) comporte un fond plat (6) et des parois latérales (7, 8) parallèles entre elles et portant sur leur face extérieure et au voisinage de leur bord libre, les crans (9, 10), et **en ce que** la gouttière (5) comporte, articulée sur le bord libre du fond plat (6), une plaquette (11) apte à être logée entre les parois latérales (7, 8) pour les bloquer en position parallèle l'une à l'autre.

2. Rehausseur selon la revendication 1 **caractérisé en ce qu'**il comporte une lèvre antérieure (20) et deux lèvres latérales (21, 22), d'appui latéral respectif sur la partie antérieure et les côtés de la cuvette de WC.

3. Rehausseur selon la revendication 1 **caractérisé en ce que** les crans (9, 10) présentent une face avant (26) oblique pour faciliter le franchissement des arêtes (13, 14, 15, 16), et une face arrière (27) sensiblement perpendiculaire à la paroi latérale (7, 8) respective pour assurer leur maintien par les arêtes.

4. Procédé de mise en place du rehausseur selon l'une des revendications 1 à 3 **caractérisé par** les étapes de :
- basculer la plaquette (11) vers l'extérieur de la gouttière (5) ;
- insérer la gouttière (5) portée par l'une (3) des ailes (3, 4) du rehausseur (1) dans l'ouverture (12) portée par l'autre (4) aile du rehausseur (1), jusqu'à une marque (28) apparente ;
- basculer la plaquette (11) vers l'intérieur de la gouttière (5) pour assurer le blocage en position relative des parois latérales (7, 8) de la gouttière (5) ;
- placer le rehausseur (1) sur la cuvette de WC avec la lèvre antérieure (20) en appui sur la partie latérale antérieure de la cuvette ;
- rapprocher par pression manuelle les ailes (3, 4) du rehausseur en faisant progresser la gouttière (5) dans l'ouverture (12) et les crans (9, 10) devant les arêtes (13, 14, 15, 16) jusqu'à ce que les lèvres latérales (21, 22) soient en appui sur les côtés de la cuvette.

5. Procédé d'enlèvement du rehausseur mis en place selon la revendication 4 **caractérisé par** les étapes de :
- enlever le rehausseur (1) de la cuvette par traction verticale ;
- retourner le rehausseur (1) ;
- basculer la plaquette (11) vers l'extérieur de la gouttière (5) ;
- saisir les parois latérales (7, 8) de la gouttière (5) entre les deux ailes (3, 4) du rehausseur (1) et les rapprocher l'une de l'autre pour faire échapper les crans (9, 10) des arêtes (13, 14, 15, 16) ;
- laisser l'élasticité du rehausseur (1) assurer l'écartement des extrémités des ailes (3, 4)

## Patentansprüche

1. WC-Sitzerhöher, umfassend einen vorderen Teil (2) und zwei Flügel (3, 4), deren Enden vor der Montage des Sitzerhöhers durch einen freien Raum getrennt sind, wobei die Flügel (3, 4) an ihrem freien Ende zum einen (3) eine Rinne (5) umfassen, die mit Rasten (9, 10) ausgestattet ist, zum andern (4) mit einer Öffnung (12), um die Rinne aufzunehmen, und Kanten (13, 14, 15, 16), um die Rasten (9, 10) zurückzuhalten, **dadurch gekennzeichnet, dass** die Rinne (5) einen ebenen Boden (6) und seitliche Wände (7, 8) umfasst, die zueinander parallel sind und auf ihrer äußeren Seite und benachbart ihrem freien Rand die Rasten (9, 10) tragen, und dadurch, dass die Rinne (5), gelenkig verbunden auf dem freien Rand des ebenen Bodens (6), eine kleine Platte (11) umfasst, die ausgelegt ist, um zwischen den seitlichen Wänden (7, 8) aufgenommen zu sein, um sie in einer parallelen Position zueinander zu blockieren.

2. Sitzerhöher nach Anspruch 1, **dadurch gekennzeichnet, dass** er eine vordere Lippe (20) und zwei seitliche Lippen (21, 22) zur jeweiligen seitlichen Auflage auf dem vorderen Teil und den Seiten der WC-Schüssel umfasst.

3. Sitzerhöher nach Anspruch 1, **dadurch gekennzeichnet, dass** die Rasten (9, 10) eine schräge vordere Seite (26) umfassen, um die das Überspringen der Kanten (13, 14, 15, 16) zu erleichtern, und eine hintere Seite (27), die im Wesentlichen senkrecht zur jeweiligen seitlichen Wand (7, 8) ist, um ihr Festhalten durch die Kanten sicherzustellen.

4. Verfahren zum Montieren des Sitzerhöhers nach einem der Ansprüche 1 bis 3, **gekennzeichnet durch** die folgenden Schritte:
- Kippen der kleinen Platte (11) hin zur Außenseite der Rinne (5);
- Einführen der Rinne (5), getragen von einem (3) der Flügel (3, 4) des Sitzerhöhers (1), in die Öffnung (12), getragen vom anderen (4) Flügel des Sitzerhöhers (1), bis zu einer offensichtlichen Markierung (28);
- Kippen der kleinen Platte (11) hin zur Innenseite der Rinne (5), um die Blockierung in einer Position mit Bezug auf die seitlichen Wände (7, 8) der Schiene (5) sicherzustellen;
- Platzieren des Sitzerhöhers (1) auf der WC-Schüssel mit der vorderen Lippe (20) in Auflage auf dem vorderen seitlichen Teil der Schüssel;
- Annähern, durch manuellen Druck, der Flügel (3, 4) des Sitzerhöhers, durch Vorantreiben der Schiene (5) in der Öffnung (12) und der Rasten (9, 10) vor den Kanten (13, 14, 15, 16), bis sich die seitlichen Lippen (21, 22) in Auflage auf den Seiten der Schüssel befinden.

5. Verfahren zum Entfernen des Sitzerhöhers, montiert gemäß Anspruch 4, **gekennzeichnet, durch** die folgenden Schritte:
- Entfernen des Sitzerhöhers (1) von der Schüssel (1) durch vertikale Traktion;
- Umdrehen des Sitzerhöhers (1);
- Kippen der kleinen Platte (11) hin zur Außenseite der Rinne (5);
- Greifen der seitlichen Wände (7, 8) der Rinne (5) zwischen den zwei Flügeln (3, 4) des Sitzerhöhers (1) und Annähern derselben aneinander, um die Rasten (9, 10) von den Kanten (13, 14, 15, 16) austreten zu lassen;
- Zulassen, dass die Elastizität des Sitzerhöhers (1) die Beabstandung der Enden der Flügel (3, 4) sicherstellt.

## Claims

1. A raised toilet seat comprising a front part (2) and two wings (3, 4), the ends of which wings are separated by a gap before the raised seat is fitted, the wings (3, 4) bearing, at their free ends, in the case of one of them (3), a channel section (5) equipped with notches (9, 10), and, in the case of the other (4), an opening (12) to accept the channel section, and ridges (13, 14, 15, 16) to retain the notches (9, 10), **characterized in that** the channel section (5) has a flat bottom (6) and side walls (7, 8) that are parallel to one another and bear the notches (9, 10) on their exterior face and in the vicinity of their free end, and **in that** the channel section (5) comprises, articulated to the free end of the flat bottom (6), a flap (11) able to be housed between the side walls (7, 8) in order to lock them in position parallel to one another.

2. The raised seat according to claim 1, **characterized in that** it further comprises a front lip (20) and two lateral lips (21, 22) for pressing laterally on the front part and on the sides of the toilet bowl, respectively.

3. The raised seat according to claim 1, **characterized in that** the notches (9, 10) have a front face (26) that is oblique to make it easier for them to pass over the ridges (13, 14, 15, 16), and a rear face (27) that is substantially perpendicular to the respective side wall (7, 8) so that they are retained by the ridges.

4. A method for fitting the raised seat according to one of claims 1 to 3, **characterized by** the following steps:
- pivoting the flap (11) toward the outside of the channel section (5);
- inserting the channel section (5) borne by one (3) of the wings (3, 4) of the raised seat (1) into the opening (12) borne by the other (4) wing of the raised seat (1) as far as a visible mark (28);
- pivoting the flap (11) toward the inside of the channel section (5) to lock the side walls (7, 8) of the channel section (5) in their relative position;
- placing the raised seat (1) on the toilet bowl with the front lip (20) pressing against the front lateral part of the bowl;
- using manual pressure to bring the wings (3, 4) of the raised seat closer together, causing the channel section (5) to progress further in the opening (12) and causing the notches (9, 10) to move past the ridges (13, 14, 15, 16) until the lateral lips (21, 22) are pressing against the sides of the bowl.

5. A method for removing the raised seat fitted according to claim 4, **characterized by** the following steps:
- removing the raised seat (1) from the bowl by pulling vertically;
- turning the raised seat (1) over;
- pivoting the flap (11) toward the outside of the channel section (5);
- grasping the side walls (7, 8) of the channel section (5) between the two wings (3, 4) of the raised seat (1) and bringing them closer toward one another in order to cause the notches (9, 10) to escape from the ridges (13, 14, 15, 16);
- allowing the elasticity of the raised seat (1) to cause the ends of the wings (3, 4) to separate.
